# EUROPÄISCHE PATENTANMELDUNG

(11) **EP 3 885 653 A1**
(43) Veröffentlichungstag der Anmeldung: **29.09.2021**
(21) Anmeldenummer: 21160196.8
(22) Anmeldetag: 02.03.2021
(51) Int. Cl.: F23N 5/12

(54) **SCHALTUNGSVORRICHTUNG UND VERFAHREN ZUM ÜBERWACHEN EINER BRENNERFLAMME**

(30) Priorität: 24.03.2020 DE 102020108006
(71) Anmelder: ebm-papst Landshut GmbH, 84030 Landshut (DE)
(72) Erfinder: Kleine, Volker, 49143 Bissendorf (DE)
(74) Vertreter: Staeger & Sperling Partnerschaftsgesellschaft mbB

(57) **Zusammenfassung**

Die Erfindung betrifft ein Verfahren sowie eine Schaltungsvorrichtung für den Betrieb eines Brenners (1), insbesondere zum Überwachen einer Brennerflamme eines Brenners (1), umfassend einen Flammenverstärker, eine lonisationselektrode (2), eine Flammensignalaufbereitung (5, 6 und 7), einen Ionisationsspannungsgenerator (10) zur Erzeugung einer Ionisationsspannung (3), ein Tiefpassfilter (6) und ein Steuergerät (9) für die Messung eines Ionisationsstromes (4) zur Regelung der Verbrennungsgüte des Brenners (1), wobei der beim Betrieb des Brenners durch die Brennerflamme fließende Flammenstrom (4) über den Tiefpassfilter (6) geführt wird und dieser so ausgelegt ist, den Strom so zu filtern, dass in dem Signal neben dem Gleichstromanteil noch ein Wechselspannungsanteil verbleibt und dieses Signal einer Signalauswertung zugeführt wird.

## Beschreibung

Die vorliegende Erfindung betrifft eine Schaltungsvorrichtung und ein Verfahren für den Betrieb eines Brenners, insbesondere zum Überwachen einer Brennerflamme.

Eine Gasflamme eines Gasbrenners wirkt bei Einbindung in einen lonisationsstromkreis bekanntlich als Reihenschaltung aus einem hochohmigen Widerstand (ca. 10 bis 100 Megaohm) und einer Diode, dass ein Gleichrichtereffekt bewirkt wird. Dieser Effekt wird zum Beispiel bei einer aus der Druckschrift EP 01 59 748 B bekannten Schaltung zur Flammenüberwachung ausgenutzt. Der über die Flamme fließende lonisationsstrom erzeugt eine Messgleichspannung an einem dazu vorgesehenen Kondensator, die an einen Signaleingang eines Komparators angelegt und mit einer von der Netzfrequenz abgeleiteten Rechteckimpulsfolge verglichen wird. Aus dem Vergleichsergebnis wird ein Signal zur Flammenüberwachung abgeleitet, dessen Frequenz der Netzfrequenz entspricht. Diese bekannte Anordnung ermöglicht zwar zusätzlich zu der Überwachung des Vorhandenseins der Flamme selbst auch eine Überwachung einiger besonders gefährdeter Schaltungskomponenten und erzeugt ein Abschaltsignal bei einer Fehlfunktion dieser Komponenten, ist jedoch trotzdem für den Dauerbetrieb nicht zuverlässig genug. Bei Fehlern in denjenigen Komponenten, welche die dem Vergleich dienende Referenzspannung erzeugen, kann ein das Vorhandensein einer Brennerflamme simulierendes Signal entstehen. Außerdem können Netzfrequenzeinstrahlungen zum Schalten der Komparatoranordnung führen. Dies ist ein generelles Problem, wenn - wie bei der bekannten Schaltung - eine Referenzspannung bei Netzfrequenz vorgesehen ist.

Eine Flammenüberwachung für Gasbrenner nutzt den nach dem Stand der Technik bekannten Gleichrichteffekt einer Flamme, das heißt: bei Anlegen einer Wechselspannung zwischen der sogenannten Ionisationselektrode, die sich in der Flamme befindet, und der Brenneroberfläche, fließt durch die Flamme ein Gleichstrom. Dieser Gleichstrom wird verstärkt und zur Steuerung des Brenners genutzt. Da bedingt durch Übergangswiderstände dieser Gleichstrom auch von einem Wechselstromanteil überlagert ist, muss der Gleichstromanteil aus dem Flammensignal herausgefiltert werden, da nur dieser Gleichstromanteil die Flamme repräsentiert und zudem die Höhe des Gleichstromsignales zur Erfassung der Verbrennungsgüte ausgenutzt wird.

Sicherheitstechnisch ist ein Gleichstrom allerdings schlecht zu überwachen. Die eingesetzten Verstärker könnten im Fehlerfall (z. B. ein Bauteilfehler) ein Flammensignal vortäuschen, auch ohne dass tatsächlich eine Flamme vorhanden ist. Eine Überwachung ist daher in der Regel nur beim Start des Brenners möglich, d. h. es wird überprüft, ob ohne Vorhandensein einer Flamme der Flammenverstärker auch kein Signal herausgibt.

So beschreibt die DE 4027090 A hingegen einen Flammenverstärker für einen Dauerbetrieb, der allerdings nur zur prinzipiellen Erkennung einer Flamme geeignet ist, was allerdings nicht zuverlässig genug im Betrieb ist. Hierbei wird der Gleichstromanteil aus dem Flammensignal dazu genutzt, einen Oszillator zu betreiben und die Schwingungen des Oszillators als Flammensignal auszuwerten. Jedoch kann die Höhe des Flammensignals mit dieser Methode nicht ausgewertet werden, sondern lediglich das prinzipielle Vorhandensein eines Signales.

Aus der EP 3106753 A2 ist ein Flammenverstärker zur Ionisationsstromregelung mit abschaltbarer Versorgungspannung bekannt. Dabei wird die Versorgungsspannung des Flammenverstärkers zur Überprüfung der sicheren Funktion abgeschaltet. Für die Dauer der Überprüfung ist somit keine Flammenüberwachung möglich, wodurch insgesamt eine vollständige Betriebsüberwachung nicht sichergestellt werden kann.

Eine weitere Möglichkeit einer Brennerüberwachung besteht darin, die Flammensignalauswertung sozusagen doppelt auszuführen und dann miteinander zu vergleichen. Auch diese Methode besitzt diverse Nachteile und ist aufwändig in der Umsetzung.

Der vorliegenden Erfindung liegt daher die Aufgabe zu Grunde, vorbesagte Nachteile im Stand der Technik zu überwinden und eine Lösung für eine Brennerüberwachung so weiter zu entwickeln, dass ein sicherer Betrieb gewährleistet ist bei der Möglichkeit einer kontinuierlichen bzw. dauerhafter Überwachung, wobei die Lösung möglichst kostengünstig und zuverlässig realisierbar sein sollte.

Diese Aufgabe wird durch die Merkmalskombination gemäß Anspruch 1 gelöst.

Erfindungsgemäß sind hierzu eine Schaltungsvorrichtung und ein Verfahren für den Betrieb eines Brenners, insbesondere zum Überwachen einer Brennerflamme bekannt, bei der ein Flammenverstärker die Höhe des Flammensignales kontinuierlich während des gesamten Brennerbetriebes fehlersicher überwachen und zur Regelung der Verbrennungsgüte messen kann.

Der Erfindung liegt dabei das Konzept zugrunde den Wechselstromanteil aus dem Flammensignal nicht komplett herauszufiltern, sondern einen geringen und aktiv gesteuerten Wechselstromanteil beizubehalten. Dieser Wechselstromanteil kann sicherheitstechnisch besonders effizient und gut überwacht werden. Das Signal besteht damit aus einem Gleichstromanteil und dem geringen Wechselstromanteil. Der Gleichstromanteil wird durch eine gezielte Mittelwertbildung zur Flammenregelung genutzt.

Erfindungsgemäß ist hierzu eine Schaltungsvorrichtung für den Betrieb eines Brenners, insbesondere zum Überwachen einer Brennerflamme eines Brenners vorgesehen, umfassend einen Flammenverstärker, eine Ionisationselektrode, eine Flammensignalaufbereitung, einen Ionisationsspannungsgenerator zur Erzeugung einer Ionisationsspannung, ein Tiefpassfilter und ein Steuergerät für die Messung eines lonisationsstromes zur Regelung der Verbrennungsgüte des Brenners, wobei der beim Betrieb des Brenners durch die Brennerflamme fließende Flammenstrom über den Tiefpassfilter geführt wird und dieser so ausgelegt ist, den Flammenstrom so zu filtern, dass in dem Signal neben dem Gleichstromanteil gezielt noch ein Wechselspannungsanteil verbleibt und dieses Signal einer Signalauswertung zugeführt wird.

In einer bevorzugten Ausgestaltung der Erfindung ist vorgesehen, dass der Wechselspannungsanteil im gefilterten Stromsignal geringer, insbesondere wesentlich geringer im Vergleich zum Gleichspannungsanteil ist.

Weiter vorteilhaft ist es, wenn mittels des lonisationsspannungsgenerators eine Wechselspannung erzeugt, deren Frequenz und Höhe vom Steuergerät variiert werden kann.

Eine weitere bevorzugte Maßnahme sieht vor, dass der Ionisationsspannungsgenerators ausgebildet ist, eine lonisationsspannung als Rechteckspannung mit variablen Pulsbreiten zu erzeugen. Vorzugsweise, aber nicht beschränkt darauf, wird hierzu eine Rechteckfrequenz mit symmetrischen Pulsbreiten erzeugt.

In einer bevorzugten Ausgestaltung der Erfindung ist dabei vorgesehen, dass die vom lonisationsspannungsgenerator erzeugte lonisationsspannung über ein Koppelnetzwerk an eine lonisationselektrode angeschlossen ist.

Ein weiterer Aspekt der vorliegenden Erfindung betrifft neben der Vorrichtung auch ein Verfahren zum Überwachen einer Brennerflamme eines Brenners beim Betrieb des Brenners mit einer wie zuvor beschriebenen Schaltungsvorrichtung mit den folgenden Schritten:
a) der durch die Flamme des Brenners fließende Flammenstrom wird über den Tiefpass geführt, um den Gleichstromanteil herauszufiltern, wobei diese Filterung so ausgelegt ist, dass neben dem Gleichspannungsanteil noch ein vergleichsweise kleiner Wechselspannungsanteil verbleibt und
b) dieses Signal wird um eine Referenzspannung U_{ref} erhöht und vorzugsweise einem Verstärker zugeführt und von diesem verstärkt und als Auswertesignal dem Steuergerät zur Flammenüberwachung zugeführt und von diesem insbesondere zur Regelung der Verbrennungsgüte und der Flammenüberwachung verwendet.

Eine vorteilhafte Variante des Verfahrens sieht vor, das Flammensignal gezielt zu den Zeitpunkten zu erfassen, in denen ein Mittelwert folgendermaßen gebildet wird, nämlich indem der Gleichspannungsanteil des gefilterten Flammensignals U_{ref} und deren Minimal-Werte Uₘᵢₙ und Maximal-Werte Uₘₐₓ erfasst werden, um daraus den für die Auswertung benötigten Mittelwert zu bilden.

Bevorzugt wird hierzu das das Flammensignal in Abhängigkeit der Phasenlage der Ionisationsspannung abgetastet, wobei der Abtastpunkt zur Erfassung der Minimal-Werte Uₘᵢₙ vorzugsweise bei abnehmender Flanke der Ionisationsspannung und der Abtastpunkt zur Erfassung der Maximal-Werte Uₘₐₓ bei steigender Flanke der lonisationsspannung gewählt sind.

Weiter Vorteilhaft ist es, wenn eine konstante Verzögerungszeit zwischen den abnehmenden Flanken und den steigenden Flanken und den Abtastpunkten vorgesehen ist, um sicher zu stellen, dass die Abtastpunkte jeweils symmetrisch zu dem Mittelwert liegen.

Andere vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt.

Es zeigen:
- Fig. 1: eine Vorrichtung mit einem Regelschema nach dem Konzept der Erfindung und
- Fig. 2: eine Darstellung zur Erläuterung des Zusammenhangs zwischen der erzeugten lonisationsspannung und dem erfindungsgemäßen Auswertesignal.

Im Folgenden wird die Erfindung anhand eines Ausführungsbeispiels mit Bezug auf die Figuren 1 und 2 näher beschrieben, wobei gleiche Bezugszeichen in den Figuren auf gleiche strukturelle und/oder funktionale Merkmale hinweisen.

In der Figur 1 findet sich eine beispielhafte Ausführungsform der Erfindung in der Form eines Regelschemas. Gezeigt ist insofern eine Schaltungsvorrichtung für den Betrieb eines Brenners 1, insbesondere zum Überwachen der Brennerflamme eines Brenners 1. Die Anordnung umfasst hierzu einen Flammenverstärker, eine lonisationselektrode 2, eine Flammensignalaufbereitung 5, 6 und 7, einen Ionisationsspannungsgenerator 10 zur Erzeugung einer lonisationsspannung 3, einen Tiefpassfilter 6 und ein Steuergerät 9 für die Messung eines lonisationsstromes 4 zur Regelung der Verbrennungsgüte und zur fehlersicheren Flammenüberwachung des Brenners 1.

In dem lonisationsspannungsgenerator 10 wird eine Wechselspannung erzeugt, deren Frequenz und Höhe vom Steuergerät 9 variiert werden kann. Vorzugsweise, aber nicht beschränkt auf diese Spannungsform, wird eine Rechteckfrequenz mit symmetrischen Pulsbreiten erzeugt. Diese so erzeugte lonisationsspannung wird über das gezeigte Koppelnetzwerk 5 an die Ionisationselektrode 2 angeschlossen.

Sobald der Brenner 1 brennt, bildet sich eine Flamme und fließt durch sie ein Flammenstrom 4 hindurch. Da eine Flamme wie bereits zuvor erläutert wie ein Gleichrichter wirkt, fließt durch die Flamme hindurch ein pulsierender Gleichstrom, auch wenn die besagte Wechselspannung anliegt. Der durch die Flamme fließende Flammenstrom 4 wird dann über den Tiefpassfilter 6 geführt, um nur den relevanten Gleichstromanteil herauszufiltern.

Diese Tiefpassfilterung erfolgt aber nach dem Konzept der Erfindung gezielt unvollständig. Diese ist daher so ausgelegt, dass neben dem Gleichspannungsanteil noch ein kleiner Wechselspannungsanteil verbleibt. Dieser Wechselspannungsanteil wird um eine Referenzspannung U_{ref} 11 erhöht, dann im Verstärker 7 verstärkt und anschließend als Auswertesignal 8 vom Steuergerät 9 zur Flammenüberwachung und zur Regelung der Verbrennungsgüte genutzt.

Die Aufgabe der Auswerteschaltung besteht nun darin, dass Flammensignal zu den Zeitpunkten zu erfassen, in denen ein Mittelwert gebildet werden kann, wie auch eine ständige Signaländerung zur Überprüfung der sicheren Funktion der Verstärkerschaltung dient.

Dies wird dadurch erreicht, dass die Abtastung des Flammensignales immer abhängig von der Phasenlage der Ionisationsspannung geschieht.

In der Fig. 2 ist der Zusammenhang zwischen der Abtastung des Ionisationssignales und der Phasenlage der lonisationsspannung dargestellt.

Im oberen linken Teil der Abbildung 2 (dargestellt mit dem Bezugszeichen 20) ist der Verlauf der erzeugten lonisationsspannung 3 in Abhängigkeit von der Zeit (Zeitachse 12) ohne Vorhandensein einer Flamme dargestellt.

Im unteren linken Teil der Figur 2 ist hierzu der zeitliche Verlauf des gefilterten Flammensignales 8 exemplarisch gezeigt. Die Aufgabe der Auswerteschaltung besteht nun darin das Flammensignal bzw. U_{ref} 11 und deren Minimal-Werte Uₘᵢₙ 24 und Maximal-Werte Uₘₐₓ 25 zu erfassen, um daraus den Mittelwert 26 zu bilden.

Die Differenz Uₘₐₓ- Uₘᵢₙ ist bedingt durch entsprechende Dimensionierung der Filter 6 und Verstärkerschaltung 8 weitestgehend unabhängig vom Flammenstrom 4 und kann als nahezu konstant angesehen werden. Diese Differenz sollte immer in einem möglichst engen Toleranzband liegen.

Der ermittelte Mittelwert 26 muss wie dargestellt ohne Flammensignal dem Wert U_{ref} 11 entsprechen, während die Signalveränderung zur Überprüfung der sicheren Funktion der Verstärkerschaltung dient.

Wie in Fig. 2 weiter dargestellt wird das Flammensignal in Abhängigkeit der Phasenlage 21 der lonisationsspannung abgetastet, wobei der Abtastpunkt 24 bei sinkender Flanke 22 der lonisationsspannung und der Abtastpunkt 25 bei steigender Flanke 23 der lonisationsspannung liegen.

Im oberen rechten Teil ist das Diagramm 30 gezeigt, welches den Verlauf der Ionisationsspannung 3 bei Vorhandensein einer Flamme repräsentiert. Es ist erkennbar, dass sich der Nullpunkt dieser Spannung aufgrund des nun hinzukommenden Gleichstromes relativ um den Gleichstromanteil verschiebt. Der untere rechte Teil zeigt den Verlauf des entsprechenden Auswertesignales 8 bei Vorhandensein einer Flamme. Daraus ist erkennbar, dass sich der nach den Abtastungen 32 und 33 gebildete Mittelwert 36 aus den Werten Uₘᵢₙ 34 und Uₘₐₓ 35 um den Gleichspannungsanteil aufgrund des Flammenstromes erhöht hat. Aus der Differenz der beiden Mittelwerte 26, 36 wird das relevante Flammensignal ermittelt.

Die Erfindung beschränkt sich in ihrer Ausführung nicht auf die vorstehend angegebenen bevorzugten Ausführungsbeispiele. Vielmehr ist eine Anzahl von Varianten denkbar, welche von der dargestellten Lösung auch bei grundsätzlich anders gearteten Ausführungen Gebrauch macht. So besteht zum Beispiel die Möglichkeit durch unterschiedliche Impulsbreiten oder Frequenzen der lonisationsspannung 3 kontrolliert einen anderen Differenzwert Uₘₐₓ-Uₘᵢₙ zu erzeugen, um den nachgeschalteten Verstärker auf Plausibilität zu überprüfen.

## Patentansprüche

1. Schaltungsvorrichtung für den Betrieb eines Brenners (1), insbesondere zum Überwachen einer Brennerflamme eines Brenners (1), umfassend einen Flammenverstärker, eine lonisationselektrode (2), eine Flammensignalaufbereitung (5, 6 und 7), einen Ionisationsspannungsgenerator (10) zur Erzeugung einer lonisationsspannung (3), ein Tiefpassfilter (6) und ein Steuergerät (9) für die Messung eines Ionisationsstromes (4) zur Regelung der Verbrennungsgüte des Brenners (1), wobei der beim Betrieb des Brenners durch die Brennerflamme fließende Flammenstrom (4) über den Tiefpassfilter (6) geführt wird und dieser so ausgelegt ist, den Strom so zu filtern, dass in dem Signal neben dem Gleichstromanteil noch ein Wechselspannungsanteil verbleibt und dieses Signal einer Signalauswertung zugeführt wird.

2. Schaltungsvorrichtung nach Anspruch 1, **dadurch gekennzeichnet, dass** der Wechselspannungsanteil im gefilterten Stromsignal geringer, insbesondere wesentlich geringer als der Gleichspannungsanteil ist.

3. Schaltungsvorrichtung nach Anspruch 1 oder 2, **dadurch gekennzeichnet, dass** mittels des lonisationsspannungsgenerators (10) eine Wechselspannung erzeugt, deren Frequenz, Tastverhältnis und Höhe vom Steuergerät (9) variiert werden kann oder variiert wird.

4. Schaltungsvorrichtung nach Anspruch 3, **dadurch gekennzeichnet, dass** der lonisationsspannungsgenerator (10) ausgebildet ist, eine lonisationsspannung als Rechteckspannung mit vorzugsweise symmetrischen Pulsbreiten zu erzeugen.

5. Schaltungsvorrichtung nach Anspruch 3 oder 4, **dadurch gekennzeichnet, dass** die vom Ionisationsspannungsgenerators (10) erzeugte Ionisationsspannung über ein Koppelnetzwerk (5) an eine Ionisationselektrode (2) angeschlossen ist.

6. Verfahren zum Überwachen einer Brennerflamme eines Brenners (1) beim Betrieb des Brenners (1) mit einer Schaltungsvorrichtung gemäß einem der vorhergehenden Ansprüche mit den folgenden Schritten:
a. der durch die Flamme des Brenners (1) fließende Flammenstrom (4) wird über den Tiefpass (6) geführt, um den Gleichstromanteil herauszufiltern, wobei diese Filterung so ausgelegt ist, dass neben dem Gleichspannungsanteil noch ein vergleichsweise kleiner Wechselspannungsanteil im Spannungssignal verbleibt und
b. dieses Signal wird um eine Referenzspannung U_{ref} (11) erhöht und vorzugsweise einem Verstärker (7) zugeführt und von diesem verstärkt und als Auswertesignal (8) dem Steuergerät (9) zur Flammenüberwachung zugeführt und von diesem insbesondere zur Regelung der Verbrennungsgüte und zur fehlersicheren Flammenüberwachung verwendet.

7. Verfahren nach Anspruch 6, wobei das Flammensignal zu den Zeitpunkten erfasst wird, in denen ein Mittelwert (26) folgendermaßen gebildet wird, indem der Gleichspannungsanteil des gefilterten Flammensignals U_{ref} (11) und deren Minimal-Werte Uₘᵢₙ (24) und Maximal-Werte Uₘₐₓ (25) erfasst werden, um daraus den Mittelwert (26) zu bilden.

8. Verfahren nach Anspruch 6 oder 7, wobei das Flammensignal in Abhängigkeit der Phasenlage (21) der Ionisationsspannung abgetastet wird.

9. Verfahren nach Anspruch 8, wobei der Abtastpunkt zur Erfassung der Minimal-Werte Uₘᵢₙ (24) bei abnehmender Flanke (22) der Ionisationsspannung und der Abtastpunkt zur Erfassung der Maximal-Werte Uₘₐₓ (25) bei steigender Flanke (23) der Ionisationsspannung gewählt sind.

10. Verfahren nach Anspruch 9, wobei eine konstante Verzögerungszeit zwischen den abnehmenden Flanken (22) und den steigenden Flanken (23) und den Abtastpunkten (24, 25) vorgesehen ist, um sicher zu stellen, dass die Abtastpunkte (24, 25) jeweils symmetrisch zu dem Mittelwert (26) liegen.
